# NOUVEAU FASCICULE DE BREVET EUROPEEN

(11) **EP 3 954 261 B2**
(45) Date de publication et mention de la décision concernant l'opposition: **22.07.2026**
(45) Mention de la délivrance du brevet: 07.06.2023
(21) Numéro de dépôt: 21189260.9
(22) Date de dépôt: 03.08.2021
(51) Int. Cl.: A47L 5/24

(54) **ASPIRATEUR PORTATIF EQUIPE D'UN FILTRE AMOVIBLE**
TRAGBARER STAUBSAUGER, DER MIT EINEM ABNEHMBAREN FILTER AUSGESTATTET IST
PORTABLE VACUUM CLEANER PROVIDED WITH A REMOVABLE FILTER

(30) Priorité: 11.08.2020 FR 2008437
(43) Date de publication de la demande: 16.02.2022
(73) Titulaire: SEB S.A., 69130 Ecully (FR)
(72) Inventeur: ESCALETTES, Bertrand, 27200 Vernon (FR)
(74) Mandataire: Novagraaf International SA

(56) Documents cités:
- EP-A1- 3 586 708
- EP-A1- 3 662 803
- US-A1- 2014 237 757
- US-A1- 2018 110 384
- US-A1- 2020 077 855

## Description

### Domaine technique

La présente invention concerne le domaine des aspirateurs permettant d'aspirer des poussières et des déchets de faible granulométrie présents sur une surface à nettoyer, qui peut par exemple être du carrelage, du parquet, du stratifié, de la moquette ou un tapis.

### Etat de la technique

Un aspirateur, et plus particulièrement un aspirateur portatif, comporte de façon connue :
- ❖ un boitier d'aspirateur,
- ❖ une poignée de préhension reliée au boitier d'aspirateur,
- ❖ une entrée d'aspiration par laquelle l'air peut être aspiré par l'aspirateur portatif,
- ❖ au moins un orifice d'échappement par lequel l'air nettoyé peut sortir de l'aspirateur portatif,
- ❖ un circuit aéraulique qui s'étend entre l'entrée d'aspiration et l'orifice d'échappement,
- ❖ une unité d'aspiration disposée sur le circuit aéraulique, l'unité d'aspiration comprenant un moteur électrique et un ventilateur pour générer un flux d'air dans le circuit aéraulique depuis l'entrée d'aspiration jusqu'à l'orifice d'échappement,
- ❖ un dispositif de séparation des déchets disposé sur le circuit aéraulique en amont de l'unité d'aspiration et qui est traversé par un flux d'air généré par l'unité d'aspiration lorsque l'aspirateur portatif est en fonctionnement,
- ❖ un carter d'unité d'aspiration qui recouvre au moins partiellement l'unité d'aspiration. Un carter d'unité d'aspiration sert généralement à positionner et maintenir l'unité d'aspiration dans l'aspirateur portatif et sert également à protéger l'unité d'aspiration.

Par dispositif de séparation des déchets il est fait référence à un dispositif de séparation, par exemple de type filtre utilisant au moins un média filtrant ou de type cyclonique utilisant au moins un cyclone, qui soit capable de séparer des déchets et/ou poussières du flux d'air aspiré. Les déchets et/ou poussières sont ci-après dénommés les déchets. Le document US 2018/110384 A1 décrit un aspirateur portatif selon la préambule de la revendication 1.

Pour ce type d'aspirateur portatif il est recherché, depuis plusieurs années, un compromis entre efficacité d'aspiration, capacité de stockage des déchets dans le bol amovible, compacité et légèreté pour que l'aspirateur portatif puisse rester maniable.

Pour diminuer la masse des aspirateurs portatifs et diminuer leur encombrement extérieur, certains constructeurs ont, par exemple, recherché à diminuer les épaisseurs des parois internes et externes des aspirateurs portatifs tandis que d'autres ont recherché à diminuer la masse de l'unité d'aspiration. La diminution des épaisseurs des parois internes ou externes des aspirateurs portatifs se fait généralement au détriment de leur robustesse diminuant globalement la durée de vie des aspirateurs portatifs qui sont, par exemple, plus sensibles aux chocs. La diminution de la masse des unités d'aspiration sans changement de technologie moteur s'accompagne souvent d'une baisse de la puissance d'aspiration et d'une diminution des performances à l'aspiration.

### Résumé de l'invention

La présente invention vise à remédier à tout ou partie des inconvénients précités.

Le problème technique à la base de l'invention consiste notamment à fournir un aspirateur portatif dont la légèreté et la compacité sont améliorées sans altérer par ailleurs la robustesse de l'appareil et les performances de l'aspirateur.

A cet effet, la présente invention concerne un aspirateur portatif selon la revendication 1.

La présente invention permet de ménager un espace interne à l'aspirateur portatif qui jouxte l'unité d'aspiration. Cet espace interne est formé dans le carter de l'unité d'aspiration. En d'autres termes, les parois du carter de l'unité d'aspiration permettent à la fois de former un carter de protection autour de l'unité d'aspiration et de créer un espace interne à l'aspirateur portatif qui soit fonctionnel pour l'aspirateur, c'est-à-dire un espace interne qui est destiné à former une conduite aéraulique ou à recevoir un sous-ensemble fonctionnel de l'aspirateur portatif tel que par exemple un atténuateur ou absorbeur de bruit, une carte électronique de contrôle ou de commande de l'aspirateur portatif ou un filtre faisant partie du circuit aéraulique, etc.

La formation d'un tel espace interne directement dans le carter d'unité d'aspiration qui soit fonctionnel pour l'aspirateur portatif permet de diminuer le nombre de parois qui auraient été nécessaires à la création d'un tel espace interne non intégré au carter d'unité d'aspiration et permet finalement d'alléger et de rendre plus compact l'aspirateur portatif tout en préservant la robustesse de l'appareil et sans altérer les performances de l'aspirateur.

L'aspirateur portatif peut en outre présenter une ou plusieurs des caractéristiques suivantes, prises seules ou en combinaison.

Avantageusement, la première paroi et la deuxième paroi du carter d'unité d'aspiration sont obtenues de fabrication en une seule pièce. La première paroi et la deuxième paroi sont par exemple obtenues par injection sous pression de matière plastique.

Cette caractéristique a pour effet de simplifier la fabrication du carter d'unité d'aspiration.

Avantageusement, le moteur électrique comprend un arbre de sortie ayant un axe de rotation, l'arbre de sortie étant couplé au ventilateur.

La première paroi et la deuxième paroi sont de formes partiellement annulaires autour de l'axe de rotation. La première paroi et la deuxième paroi délimitent alors un espace interne de forme partiellement annulaire autour de l'unité d'aspiration. Selon cette configuration, l'espace interne ne s'étend pas tout autour de l'unité d'aspiration. L'espace interne pourrait par exemple avoir une forme en « C » qui s'étend partiellement autour de l'unité d'aspiration. Pour le besoin de certaines configurations d'aspirateurs, un espace interne en forme de « C » permet par exemple de ménager plus facilement des passages de câbles électriques ou des passages de conduites aérauliques qui ne passent pas dans l'espace interne. Cette configuration permet donc d'optimiser l'espace interne en présence de contraintes telles que par exemple des passages de câbles électriques ou des passages de conduites aérauliques qui ne peuvent pas passer dans l'espace interne.

Avantageusement, la première paroi et la deuxième paroi sont de formes annulaires, par exemple tubulaires ou tronconiques, sensiblement coaxiales à l'axe de rotation. La première paroi et la deuxième paroi délimitent alors, au moins en partie, un espace interne annulaire qui s'étend autour de l'unité d'aspiration.

Cette configuration permet d'optimiser l'espace interne qui s'étend tout autour de l'unité d'aspiration. Il est par exemple possible de placer dans cet espace interne annulaire un sous-ensemble fonctionnel de grandes dimensions tel qu'un filtre à poussières tout en limitant l'impact sur le diamètre extérieur de l'aspirateur portatif.

Avantageusement, la première paroi et la deuxième paroi sont reliées par au moins une paroi de liaison, la première paroi, la deuxième paroi et la paroi de liaison sont réalisées en une seule pièce, de préférence en une seule pièce obtenue par injection plastique. Grâce à cette configuration le carter d'unité d'aspiration est simple à fabriquer.

Avantageusement, la paroi de liaison s'étend radialement, par rapport à l'axe de rotation du moteur électrique, entre la première paroi et la deuxième paroi.

Avantageusement, la paroi de liaison a une forme de disque annulaire.

Dans une variante de réalisation, la première paroi et la deuxième paroi sont reliées par des bras de liaison. Dans ce cas, la première paroi, la deuxième paroi et les bras de liaison sont avantageusement réalisés en une seule pièce, de préférence en une seule pièce obtenue par injection plastique.

Avantageusement, le carter d'unité d'aspiration comprend une ouverture d'accès pour accéder à l'espace interne. La paroi de liaison est de préférence formée sur un côté du carter d'unité d'aspiration qui est opposé à l'ouverture d'accès.

L'ouverture d'accès permet de pouvoir introduire ou retirer facilement un sous-ensemble de l'aspirateur qui serait de type amovible tel que par exemple un filtre amovible. L'ouverture d'accès permet également de pouvoir démouler plus facilement et donc de fabriquer plus facilement le carter d'unité d'aspiration notamment lorsque ce dernier est obtenu d'injection plastique sous-pression en une seule pièce.

Avantageusement, l'espace interne formé entre la première paroi et la deuxième paroi forme une chambre ou une conduite située sur le circuit aéraulique. La chambre ou la conduite est traversée par un flux d'air généré par l'unité d'aspiration lorsque l'aspirateur portatif est en fonctionnement. Lorsque l'espace interne forme une conduite cette dernière est typiquement une conduite aéraulique permettant de convoyer l'air dans l'aspirateur portatif. Lorsque l'espace interne forme une chambre celle-ci peut servir à loger un sous-ensemble fonctionnel de l'aspirateur portatif tel que par exemple un filtre, un atténuateur ou absorbeur de bruit faisant partie du circuit aéraulique. L'espace interne tel que défini peut donc réaliser ou recevoir des fonctions essentielles à l'aspirateur portatif.

Avantageusement, l'espace interne qui s'étend entre la première paroi et la deuxième paroi forme une chambre de filtration dans laquelle est placé un filtre, de préférence un filtre amovible, la chambre de filtration et le filtre étant disposés sur le circuit aéraulique et étant traversés par un flux d'air généré par l'unité d'aspiration lorsque l'aspirateur portatif est en fonctionnement. La chambre de filtration et le filtre sont disposés sur le circuit aéraulique en aval de l'unité d'aspiration.

Bien que l'espace interne soit également adapté à recevoir un filtre qui appartient à une partie amont du circuit aéraulique, c'est-à-dire en amont de l'unité d'aspiration, le fait que l'espace interne soit formé à côté ou autour de l'unité d'aspiration permet d'optimiser davantage le circuit aéraulique en terme de pertes de charges et d'encombrement global lorsque cet espace interne est utilisé pour une chambre de filtration et un filtre amovible qui appartiennent à la partie avale du circuit aéraulique, c'est-à-dire la partie du circuit aéraulique qui se trouve en aval de l'unité d'aspiration.

Avantageusement, la chambre de filtration est délimitée au moins partiellement par la première paroi, la deuxième paroi et la paroi de liaison. L'ouverture d'accès permet la mise en place ou le retrait du filtre.

Avantageusement, la chambre de filtration et le filtre ont une forme annulaire qui s'étend autour de l'unité d'aspiration.

Avantageusement, la chambre de filtration comprend au moins une entrée d'air formée dans la paroi de liaison. L'entrée d'air de la chambre de filtration est en communication aéraulique avec une sortie d'air de l'unité d'aspiration, et la chambre de filtration comprend au moins une sortie d'air qui est formée dans la deuxième paroi.

Avantageusement, la première paroi est dépourvue d'ouverture.

Avantageusement, au moins une portion de la deuxième paroi forme au moins une paroi du boîtier d'aspirateur.

Cette configuration permet de délimiter l'espace interne entre des parois qui préexistent dans un aspirateur conventionnel. L'espace interne peut donc être formé avec moins de parois que dans un aspirateur conventionnel ce qui permet d'alléger encore davantage l'aspirateur portatif et de le rendre plus compact. Cette configuration permet aussi de maximiser l'espace interne entre le carter de protection de l'unité d'aspiration et le boitier d'aspirateur. Par ailleurs, la première paroi et la deuxième paroi faisant partie d'une même pièce monobloc, le fait de former l'espace interne entre le carter de protection de l'unité d'aspiration et le boitier d'aspirateur n'altère pas la robustesse de l'aspirateur portatif à cet endroit.

Lorsque la deuxième paroi forme une paroi du boîtier d'aspirateur, ladite au moins une sortie d'air est l'orifice d'échappement. Cette configuration permet de limiter le nombre de conduits dans l'aspirateur portatif et de simplifier ce dernier.

Avantageusement, la deuxième paroi du carter d'unité d'aspiration est, selon une direction parallèle à l'axe de rotation du moteur, disposée entre le bol amovible et une partie arrière du boîtier d'aspirateur.

Avantageusement, l'ouverture d'accès qui donne accès à l'espace interne fait face au bol amovible.

Selon cette configuration de l'invention, un sous-ensemble fonctionnel de l'aspirateur, tel qu'un filtre amovible, peut être facilement retiré de l'espace interne par l'ouverture d'accès lorsque le bol amovible est détaché du boitier d'aspirateur. Lorsque le bol amovible est attaché au boîtier d'aspirateur, le filtre amovible est rendu inaccessible et ne peut pas être retiré de l'espace interne via l'ouverture d'accès.

Avantageusement, le dispositif de séparation est logé dans le bol amovible de telle sorte qu'il puisse être séparé du boîtier d'aspirateur avec le bol amovible.

Cette construction permet de retirer le dispositif de séparation avec le bol amovible pour pouvoir ensuite retirer et nettoyer plus facilement le dispositif de séparation.

Avantageusement, le bol amovible est attaché de manière amovible au boitier d'aspirateur et rentre en contact avec le boîter d'aspirateur via une surface de contact formée sur le boitier d'aspirateur.

Avantageusement, la surface de contact est sensiblement annulaire, l'espace interne et l'ouverture d'accès sont formés radialement à l'intérieur de la surface de contact sensiblement annulaire.

Avantageusement la surface de contact est formée par une extrémité axiale sensiblement annulaire de la deuxième paroi du carter d'unité d'aspiration.

La surface de contact sensiblement annulaire est simple à réaliser sur la deuxième paroi du carter d'unité d'aspiration et permet d'avoir un contact uniformément réparti du bol amovible sur le boîtier d'aspirateur lorsque le bol est attaché au boîtier d'aspiration. Un contact uniformément réparti du bol amovible sur le boîtier d'aspirateur permet notamment de réaliser plus facilement les étanchéités au niveau de cette zone de contact.

Le bol amovible peut être attaché de différentes manières au boîtier d'aspirateur, notamment par clipsage, à l'aide d'au moins une encoche et d'un loquet de verrouillage, par un moyen de fixation de type baïonnette, par vissage ou tout autre moyens connus de l'homme du métier.

Selon l'invention, le dispositif de séparation est un séparateur cyclonique ayant un axe principal qui est coaxial avec l'axe de rotation de l'arbre de sortie du moteur électrique.

### Brève description des figures

La description suivante met en évidence les caractéristiques et avantages de la présente invention. Cette description s'appuie sur des figures, parmi lesquelles :
- [Fig. 1] La figure 1 illustre une vue d'ensemble d'un aspirateur portatif selon un mode particulier de réalisation ;
- [Fig. 2] La figure 2 illustre l'aspirateur portatif de la figure 1 selon une vue en coupe longitudinale ;
- [Fig. 3] La figure 3 illustre l'aspirateur portatif de la figure 1 selon une vue en perspective, de trois quarts avant, sans le bol amovible et sans le séparateur ;
- [Fig. 4] La figure 4 illustre une vue en coupe partielle de l'arrière de l'aspirateur portatif de la figure 3 ;
- [Fig. 5] La figure 5 illustre l'aspirateur portatif de la figure 1 selon une vue en perspective de trois quarts avant sans le bol amovible et sans le séparateur, avec le filtre amovible partiellement retiré de la chambre de filtration ;
- [Fig. 6] La figure 6 illustre une vue en coupe partielle de l'arrière de l'aspirateur portatif de la figure 5 ;
- [Fig. 7] La figure 7 illustre l'aspirateur portatif de la figure 1 selon une vue en perspective de trois quarts avant sans le bol amovible et sans le séparateur, avec le filtre amovible complètement retiré de la chambre de filtration ;
- [Fig. 8] La figure 8 illustre une vue en coupe partielle de l'arrière de l'aspirateur portatif de la figure 7 ;
- [Fig. 9] La figure 9 illustre le carter d'unité d'aspiration de l'aspirateur portatif de la figure 1 selon une vue en perspective de trois quarts avant ;
- [Fig. 10] La figure 10 illustre le carter d'unité d'aspiration de la figure 1 en coupe longitudinale.

### Description détaillée

Dans la suite de la description, l'aspirateur portatif est dénommé aspirateur.

Les figures 1 à 10 représentent un aspirateur 1 comportant un boitier d'aspirateur 2, une poignée de préhension 3 reliée au boitier d'aspirateur 2, une entrée d'aspiration d'air 4 par laquelle l'air peut être aspiré par l'aspirateur 1, plusieurs orifices d'échappement d'air 5 par lesquels l'air nettoyé peut sortir de l'aspirateur 1. L'aspirateur 1 comprend en outre un circuit aéraulique 6 qui s'étend entre l'entrée d'aspiration 4 et les orifices d'échappement 5. L'aspirateur 1 comprend une unité d'aspiration 7 disposée sur le circuit aéraulique 6. L'unité d'aspiration 7 comprend un moteur électrique 7.1 et un ventilateur 7.2 (représentés aux figures 2 et 4) couplé au moteur électrique 71 pour générer un flux d'air dans le circuit aéraulique 6 depuis l'entrée d'aspiration 4 jusqu'aux l'orifices d'échappement 5. La poignée de préhension 3 peut être obtenue de fabrication en une seule pièce avec le boîtier d'aspirateur 2 ou être rapportée à celui-ci.

L'aspirateur 1 comprend également un dispositif de séparation des déchets 8 disposé sur le circuit aéraulique 6 en amont 6.1 de l'unité d'aspiration 7. Le dispositif de séparation des déchets 8 est traversé par un flux d'air généré par l'unité d'aspiration 7 lorsque l'aspirateur 1 est en fonctionnement. L'aspirateur comprend 1 un bol amovible 9, également connu sous le nom récipient de stockage de déchets, destiné à recevoir et accumuler les déchets séparés par le dispositif de séparation des déchets 8 et qui est attaché de manière amovible au boitier d'aspirateur 2. Le dispositif de séparation des déchets 8 est avantageusement disposé dans le bol amovible 9. Le bol amovible 9 forme dans ce cas une chambre de séparation. De préférence, le dispositif de séparation des déchets 8 est détachable du bol amovible 9 pour pouvoir plus facilement vider le contenu du bol amovible 9 lorsque celui-ci est détaché du boitier d'aspirateur 2. L'entrée d'aspiration d'air 4 est reliée à la chambre de séparation, correspondant à l'intérieur du bol amovible 9 par une conduite d'admission d'air 4.1 (représentée en figure 2).

L'aspirateur 1 comprend de préférence un bloc batterie 10 en partie inférieure de l'aspirateur. Une surface inférieure 10.1 du bloc de batterie 10 permet de reposer l'aspirateur sur une surface horizontale lorsque l'aspirateur 1 n'est pas utilisé (voir figure 2). La poignée de préhension 3 s'étend entre le bloc batterie 10 et le boîtier d'aspirateur 2 avantageusement au niveau d'une partie arrière 13 de l'aspirateur.

L'aspirateur 1 comprend un bouton 11 de mise en fonctionnement de l'aspirateur commandant notamment la mise en fonctionnement de l'unité d'aspiration 7 lorsqu'il est actionné par l'utilisateur.

Le moteur électrique 7.1 comprend un arbre de sortie 7.3 (représenté aux figures 2, 4, 6 et 8) ayant un axe de rotation X. L'arbre de sortie 7.3 est couplé au ventilateur 7.2.

De façon avantageuse, et tel que représenté aux figures 1 à 10, le dispositif de séparation 8, le ventilateur 7.2 et le moteur électrique 7.1 sont alignés. Plus précisément le dispositif de séparation des déchets 8, le ventilateur 7.2 et le moteur électrique 7.1 sont alignés et centrés sur l'axe de rotation X du moteur électrique 7.1. L'axe de rotation X est dans cette configuration un axe principal de l'aspirateur 1.

L'unité d'aspiration 7 appartient à la partie arrière 13 de l'aspirateur 1 et le dispositif de séparation des déchets 8 se situe devant l'unité d'aspiration 7. Les figures 4 et 6 représentent la partie arrière 13 de l'aspirateur 1. Dans le mode de réalisation représenté sur les figures, l'entrée d'aspiration 4 de l'aspirateur 1 forme une extrémité avant de l'aspirateur portatif 1. Cette entrée d'aspiration 4 est avantageusement en saillie vers l'avant par rapport au reste de l'aspirateur portatif 1, notamment par rapport au bol amovible 9.

L'aspirateur 1 comprend en outre un carter d'unité d'aspiration 12 qui recouvre au moins partiellement l'unité d'aspiration 7. Plus précisément, le carter d'unité d'aspiration 12 comprend une première paroi 12.3 qui recouvre au moins partiellement l'unité d'aspiration 7.

Le carter d'unité d'aspiration 12 est visible sur les figures 2 à 10 et plus spécifiquement aux figures 9 et 10. Le carter d'unité d'aspiration 12 sert notamment à positionner et maintenir l'unité d'aspiration 7 dans l'aspirateur 1 et également à protéger l'unité d'aspiration 1.

Comme représenté sur les figures, l'unité d'aspiration 7 peut comprendre un carter intermédiaire 7.4 qui, par rapport à l'axe de rotation X du moteur électrique 7.1, est arrangé radialement à l'intérieur du carter d'unité d'aspiration 12.

Le carter d'unité d'aspiration 12 comporte une ouverture d'entrée d'air 12.1 et une ouverture de sortie d'air 12.2 qui sont en communication aéraulique avec l'unité d'aspiration 7 et qui sont arrangés de part et d'autre de l'unité d'aspiration 7 selon la direction de l'axe de rotation X. L'ouverture d'entrée d'air 12.1 communique avec une partie amont 6.1 du circuit aéraulique 6 et la sortie d'air 12.2 communique avec une partie avale du circuit aéraulique 6. Autrement dit, la partie amont 6.1 du circuit aéraulique 6 se trouve en amont de l'unité d'aspiration 7 et s'étend entre l'entrée d'aspiration 4 et l'unité d'aspiration 7. La partie avale 6.2 du circuit aéraulique 6 se trouve en aval de l'unité d'aspiration 7 et s'étend entre l'unité d'aspiration 7 et les orifices d'échappement 5.

Le dispositif de séparation 8 est arrangé dans la partie amont 6.1 du circuit aéraulique 6.

Dans le mode de réalisation des figures 1 à 10, le dispositif de séparation 8 est avantageusement un séparateur cyclonique ayant un axe principal qui est coaxial avec l'axe de rotation X de l'arbre de sortie du moteur électrique. Dans une variante de réalisation non représentée et sans sortir du cadre de l'invention, le dispositif de séparation pourrait être réalisé par un filtre comprenant un média filtrant poreux pour laisser passer l'air et empêcher les déchets de le traverser.

Pour limiter l'aspiration de poussières dans l'unité d'aspiration 7, l'aspirateur peut comprendre, en plus du dispositif de séparation des déchets 8, un filtre amont 13 qui dans le circuit aéraulique est disposé entre le dispositif de séparation des déchets 8 et l'unité d'aspiration 7. Ce filtre amont 13 est de préférence du type amovible, il est de forme tronconique et est logé dans une partie centrale du séparateur cyclonique.

Pour limiter ou éviter que des poussières ne sortent des orifices d'échappement 5, l'aspirateur 1 comprend de préférence, en plus du dispositif de séparation des déchets 8, un filtre aval 14 qui est disposé dans la partie avale 6.2 du circuit aéraulique 6.

Comme montré plus particulièrement sur les figures 4, 6, 8, 9 et 10, le carter d'unité d'aspiration 12 comprend une deuxième paroi 12.4 qui recouvre au moins partiellement la première paroi 12.3. La deuxième paroi 12.4 est formée à distance de la première paroi pour délimiter 12.3, au moins en partie, un espace interne 15 de l'aspirateur portatif 1 qui s'étend entre la première paroi 12.3 et la deuxième paroi 12.4.

La première paroi 12.3 et la deuxième paroi 12.4 sont avantageusement de formes annulaires coaxiales à l'axe de rotation X de l'arbre de sortie 7.3 du moteur électrique 7.1. La première paroi 12.3 et la deuxième paroi 12.4 délimitent, au moins en partie, l'espace interne 15 qui de forme annulaire s'étend autour de l'unité d'aspiration 7. Dans l'exemple de réalisation des figures, la première paroi 12.3 et la deuxième paroi 12.4 sont plus spécifiquement de formes tubulaires. Dans une variante de réalisation non représentée la première paroi et deuxième paroi pourraient tout aussi bien être de formes sensiblement tronconiques.

Dans une autre variante de réalisation non représentée, la première paroi et la deuxième paroi sont de formes partiellement annulaires autour de l'axe de rotation du moteur électrique de telle sorte que la première paroi et la deuxième paroi délimitent un espace interne de forme partiellement annulaire autour de l'unité d'aspiration. Selon cette variante, l'espace interne pourrait avoir, par exemple, la forme d'un tronçon d'anneau ou une section dont la forme serait en « C » (anneau non fermé).

Selon le mode de réalisation représenté sur les figures, la première paroi 12.3 et la deuxième paroi 12.4 sont reliés par une paroi de liaison 12.5. Comme représentés aux figures 9 et 10, la première paroi 12.3, la deuxième paroi 12.4 et la paroi de liaison 12.5 sont avantageusement réalisés en une seule pièce, de préférence en une seule pièce obtenue par injection plastique. Avantageusement, la paroi de liaison 12.5 s'étend radialement, par rapport à l'axe de rotation X du moteur électrique 7.1 et la paroi de liaison 12.5 s'étend entre la première paroi 12.3 et la deuxième paroi 12.4. Comme représenté aux figures 9 et 10 la paroi de liaison 12.5 a une forme de disque annulaire. Dans une variante telle que précédemment décrite où la première paroi et la deuxième paroi sont de formes partiellement annulaires autour de l'axe de rotation du moteur électrique, la paroi de liaison n'a pas forcément une forme annulaire, elle pourrait par exemple avoir la forme d'un tronçon de disque ou une forme sensiblement rectangulaire ou trapézoïdale ou une forme en « C ».

Dans une autre variante de réalisation (non représentée) la première paroi et la deuxième paroi pourraient être reliés par des bras de liaisons s'étendant radialement entre la première paroi et la deuxième paroi. Selon cette variante, la première paroi 12.3, la deuxième paroi 12.4 et les bras de liaisons seraient avantageusement réalisés en une seule pièce, de préférence en une seule pièce obtenue par injection plastique

Selon le mode de réalisation représenté sur les figures, le carter d'unité d'aspiration 12 comprend une ouverture d'accès 12.6 pour accéder à l'espace interne 15.La paroi de liaison 12.5 est formée sur un côté du carter d'unité d'aspiration 12 qui est opposé à l'ouverture d'accès 12.6. Ainsi l'espace interne 15 est défini par des parois 12.3, 12.4 et 12.5 du carter d'unité d'aspiration 12 qui sur une demi-section, par exemple une demi-section de la figure 10, forment sensiblement un «U». Cette forme en U est représentée en pointillés sur la figure 10 et porte la référence 15.1. L'ouverture d'accès 12.6 fait face au bol amovible 9.

Selon le mode de réalisation représenté sur les figures, l'espace interne 15 forme une chambre de filtration dans laquelle est placé un filtre. La chambre de filtration et le filtre sont disposés sur le circuit aéraulique 6 et sont traversés par un flux d'air généré par l'unité d'aspiration 7 lorsque l'aspirateur 1 est en fonctionnement.

Dans le mode de réalisation représenté aux figures, la chambre de filtration 15 est disposée sur la partie avale 6.2 du circuit aéraulique 6 et le filtre est un filtre aval 14 tel que précédemment décrit.

Dans le mode de réalisation représenté aux figures, la chambre de filtration 15 et le filtre aval 14 ont une forme annulaire qui s'étend autour de l'unité d'aspiration 7.

Le filtre aval 14 est de préférence amovible et l'ouverture d'accès 12.6 permet de mettre en place le filtre 14 dans la chambre de filtration ou de retirer le filtre 14 lorsque le bol amovible 9 est détaché du boitier d'aspirateur 2.

Le figures 1 et 2 montrent l'aspirateur 1 en état de fonctionnement, c'est-à-dire avec le filtre amovible 14 en place dans la chambre de filtration et le bol amovible 9 attaché au boitier d'aspirateur 2. Les figures 3 à 8 montrent quant à elles 3 étapes de démontages successifs du filtre aval 14 jusqu'aux retrait complet du filtre aval 14.

En effet, les figures 3 et 4 montrent l'aspirateur 1 dans une première étape de démontage où le bol amovible 9 est détaché et où le filtre aval 14 est toujours en place dans la chambre de filtration. Les figures 5 et 6 montrent l'aspirateur, dans une deuxième étape de démontage où le filtre aval 14 est partiellement retiré de la chambre de filtration suite à un mouvement de translation du filtre amovible selon l'axe principal X. Les figures 7 et 8 montrent l'aspirateur, dans une troisième étape de démontage où le filtre aval 14 est totalement retiré de la chambre de filtration.

Dans des variantes de réalisation non représentées, l'espace interne pourrait recevoir, à la place d'un filtre aval un filtre amont (appartenant à la partie amont 6.1 du circuit aéraulique 6) ou un autre sous-ensemble fonctionnel de l'aspirateur portatif tel que par exemple un atténuateur ou absorbeur de bruit, une carte électronique de contrôle ou de commande de l'aspirateur portatif, etc. L'espace interne pourrait aussi être utilisé pour définir une conduite d'air.

La chambre de filtration formée par l'espace interne 15 comprend au moins une entrée d'air 12.7 formée sur la paroi de liaison 12.5. Comme représenté en figure 9, plusieurs entrées d'air 12.7 sont avantageusement formées sur la paroi de liaison 12.5. Les entrées d'air 12.7 sont en communication aéraulique avec la sortie d'air 12.2 et avec l'unité d'aspiration 7. La chambre de filtration comprend au moins une sortie d'air qui est formée sur la deuxième paroi 12.4. Avantageusement, la chambre de filtration comprend plusieurs sorties d'air formées sur la deuxième paroi 12.4.

La première paroi 12.3 est avantageusement dépourvue d'ouverture.

Dans le mode réalisation représentés sur les figures, deux portions de la deuxième paroi 12.4 forment deux parois 2.1 et 2.2 du boîtier d'aspirateur 2 et les sorties d'air réalisées dans la deuxième paroi 12.6 forment les orifices d'échappement 5 qui sont, dans le présent mode de réalisation formés sur les parois 2.1 et 2.2. Les parois 2.1 et 2.2 sont disposées de manière symétrique d'un côté et de l'autre de l'aspirateur 1.

La deuxième paroi 12.4 qui forme des parois 2.1 et 2.2 du boîtier d'aspirateur 2 est, selon une direction parallèle à l'axe de rotation A du moteur électrique 7.1, disposée entre le bol amovible 9 et une partie arrière 2.3 du boîtier d'aspirateur 2.

Dans le mode réalisation représenté sur les figures, le bol amovible 9 est attaché de manière amovible au boitier d'aspirateur 2 via une surface de contact 12.8 formée par une extrémité axiale sensiblement annulaire de la deuxième paroi 12.4 du carter d'unité d'aspiration 12.

Le bol amovible 9 est attaché de manière réversible au boîtier d'aspirateur 2. Le bol amovible 9 peut être attaché de différentes manières au boîtier d'aspirateur 2, notamment par clipsage, par un moyen de fixation de type baïonnette, par vissage ou comme représenté par exemple sur la figure 1 à l'aide d'au moins une encoche 19 et d'un loquet de verrouillage 20,

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Aspirateur portatif (1) comprenant
un boitier d'aspirateur (2),
une poignée de préhension (3) reliée au boitier d'aspirateur (2),
une entrée d'aspiration (4) par laquelle l'air peut être aspiré par l'aspirateur portatif (1),
au moins un orifice d'échappement (5) par lequel l'air nettoyé peut sortir de l'aspirateur portatif (1),
un circuit aéraulique (6) qui s'étend entre l'entrée d'aspiration (4) et l'orifice d'échappement (5),
une unité d'aspiration (7) disposée sur le circuit aéraulique, l'unité d'aspiration (7) comprenant un moteur électrique (7.1) et un ventilateur (7.2) couplé au moteur électrique (7.1) pour générer un flux d'air dans le circuit aéraulique (6) depuis l'entrée d'aspiration (4) jusqu'à l'orifice d'échappement (5),
un dispositif de séparation des déchets (8) disposé sur le circuit aéraulique (6) en amont de l'unité d'aspiration (7) et qui est traversé par un flux d'air généré par l'unité d'aspiration (7) lorsque l'aspirateur portatif (1) est en fonctionnement, un bol amovible (9) destiné à recevoir les déchets séparés par le dispositif de séparation des déchets (8) et qui est attaché de manière amovible au boitier d'aspirateur,
un carter d'unité d'aspiration (12) comprenant une première paroi (12.3) qui recouvre au moins partiellement l'unité d'aspiration (7),
dans lequel
le carter d'unité d'aspiration (12) comprend une deuxième paroi (12.4) qui recouvre au moins partiellement la première paroi (12.3), et
en ce que la deuxième paroi (12.4) est formée à distance de la première paroi (12.3) pour délimiter, au moins en partie, un espace interne (15) de l'aspirateur portatif (1) qui s'étend entre la première paroi (12.3) et la deuxième paroi (12.4),
**caractérisé en ce que**
le moteur électrique (7.1) comprend un arbre de sortie (7.3) ayant un axe de rotation (X), l'arbre de sortie (7.3) étant couplé au ventilateur (7.2), et dans lequel la première paroi (12.3) et la deuxième paroi (12.4) sont de formes partiellement annulaires autour de l'axe de rotation (X), la première paroi (12.3) et la deuxième paroi (12.4) délimitant un espace interne (15) de forme partiellement annulaire autour de l'unité d'aspiration (7),
et **en ce que** le dispositif de séparation des déchets (8) est un séparateur cyclonique ayant un axe principal qui est coaxial avec l'axe de rotation (X) de l'arbre de sortie (7.3) du moteur électrique (7.1).

2. Aspirateur portatif (1) selon la revendication 1, dans lequel la première paroi (12.3) et la deuxième paroi (12.4) sont obtenues de fabrication en une seule pièce.

3. Aspirateur portatif (1) selon la revendication 1 ou 2, dans lequel le moteur électrique (7.1) comprend un arbre de sortie (7.3) ayant un axe de rotation (X), l'arbre de sortie (7.3) étant couplé au ventilateur (7.2), dans lequel la première paroi (12.3) et la deuxième paroi (12.4) sont de formes annulaires, par exemple tubulaires ou tronconiques, sensiblement coaxiales à l'axe de rotation (X), et dans lequel la première paroi (12.3) et la deuxième paroi (12.4) délimitent, au moins en partie, un espace interne (15) de forme annulaire qui s'étend autour de l'unité d'aspiration (7).

4. Aspirateur portatif (1) selon l'une quelconque des revendications 1 à 3, la première paroi (12.3) et la deuxième paroi (12.4) sont reliées par au moins une paroi de liaison (12.5), la première paroi (12.3), la deuxième paroi (12.4) et la paroi de liaison (12.5) sont réalisées en une seule pièce, de préférence en une seule pièce obtenue par injection plastique.

5. Aspirateur portatif (1) selon la revendication 4, dans lequel la paroi de liaison (12.5) s'étend radialement, par rapport à l'axe de rotation du moteur électrique, entre la première paroi (12.3) et la deuxième paroi (12.4).

6. Aspirateur portatif (1) selon la revendication 4, dans lequel la paroi de liaison (12.5) a une forme de disque annulaire.

7. Aspirateur portatif (1) selon l'une quelconque des revendications 1 à 3, dans lequel la première paroi (12.3) et la deuxième paroi (12.4) sont reliées par des bras de liaison, la première paroi (12.3), la deuxième paroi (12.4) et les bras de liaison sont réalisés en une seule pièce, de préférence en une seule pièce obtenue par injection plastique.

8. Aspirateur portatif (1) selon l'une quelconque des revendications 1 à 7, dans lequel le carter d'unité d'aspiration (12) comprend une ouverture d'accès (12.6) pour accéder à l'espace interne (15), la paroi de liaison (12.5) étant de préférence formée sur un côté du carter d'unité d'aspiration (12) qui est opposé à l'ouverture d'accès (12.6).

9. Aspirateur portatif (1) selon l'une quelconque des revendications 1 à 8, dans lequel l'espace interne (15) forme une chambre ou une conduite située sur le circuit aéraulique (6) et qui est traversée par un flux d'air généré par l'unité d'aspiration (7) lorsque l'aspirateur portatif (1) est en fonctionnement.

10. Aspirateur portatif (1) selon l'une quelconque des revendications 1 à 9, dans lequel l'espace interne (15) forme une chambre de filtration dans laquelle est placé un filtre (14), la chambre de filtration et le filtre (14) étant disposés sur le circuit aéraulique (6) et étant traversés par un flux d'air généré par l'unité d'aspiration (7) lorsque l'aspirateur portatif (1) est en fonctionnement.

11. Aspirateur portatif (1) selon revendication précédente, dans lequel la chambre de filtration et le filtre (14) sont disposés sur le circuit aéraulique (6) en aval de l'unité d'aspiration (7).

12. Aspirateur portatif (1) selon les revendications 4, 8 et l'une des revendications 10 ou 11, dans lequel la chambre de filtration est délimitée au moins partiellement par la première paroi (12.3), la deuxième paroi (12.4) et la paroi de liaison (12.5), l'ouverture d'accès (12.6) permettant la mise en place ou le retrait du filtre (14).

13. Aspirateur portatif (1) selon l'une quelconque des revendications 10 à 12, dans lequel la chambre de filtration et le filtre (14) ont une forme annulaire qui s'étend autour de l'unité d'aspiration (7).

14. Aspirateur portatif (1) selon la revendication 12 dans lequel la chambre de filtration comprend au moins une entrée d'air (12.7) formée dans la paroi de liaison, l'entrée d'air de la chambre de filtration étant en communication aéraulique avec une sortie d'air de l'unité d'aspiration (7), et la chambre de filtration comprend au moins une sortie d'air qui est formée sur la deuxième paroi (12.4).

15. Aspirateur portatif (1) selon l'une quelconque des revendications 1 à 14, dans lequel au moins une portion de la deuxième paroi (12.4) forme au moins une paroi (2.1, 2.2) du boîtier d'aspirateur (2).

16. Aspirateur portatif (1) selon les revendications 14 et 15, dans lequel ladite au moins une sortie d'air de la chambre de filtration est ledit au moins un orifice d'échappement (5).

## Patentansprüche

1. Tragbarer Staubsauger (1), umfassend
ein Staubsaugergehäuse (2),
einen Haltegriff (3), der mit dem Staubsaugergehäuse (2) verbunden ist,
einen Saugeingang (4), durch den die Luft von dem tragbaren Staubsauger (1) angesaugt werden kann,
mindestens eine Abzugsöffnung (5), durch die die gereinigte Luft aus dem tragbaren Staubsauger (1) austreten kann,
einen lufttechnischen Kreis (6), der sich zwischen dem Saugeingang (4) und der Abzugsöffnung (5) erstreckt, eine Saugeinheit (7), die auf dem lufttechnischen Kreis angeordnet ist, wobei die Saugeinheit (7) einen Elektromotor (7.1) und einen Lüfter (7.2), der mit dem Elektromotor (7.1) gekoppelt ist, umfasst, um ausgehend von dem Saugeingang (4) bis zur Abzugsöffnung (5) einen Luftstrom im lufttechnischen Kreis (6) zu erzeugen,
eine Abfalltrennungsvorrichtung (8), die auf dem lufttechnischen Kreis (6) stromaufwärts der Saugeinheit (7) angeordnet ist und die von einem von der Saugeinheit (7) erzeugten Luftstrom durchströmt wird, wenn der tragbare Staubsauger (1) in Betrieb ist, eine abnehmbare Schale (9), die dazu vorgesehen ist, die von der Abfalltrennungsvorrichtung (8) getrennten Abfälle aufzunehmen und die auf abnehmbare Weise mit dem Staubsaugergehäuse befestigt ist,
einen Saugeinheitskasten (12), umfassend eine erste Wand (12.3), die mindestens teilweise die Saugeinheit (7) verdeckt, wobei
der Saugeinheitskasten (12) eine zweite Wand (12.4) umfasst, die mindestens teilweise die erste Wand (12.3) verdeckt; und
dadurch, dass die zweite Wand (12.4) beabstandet zur ersten Wand (12.3) gebildet ist, um einen Innenraum (15) des tragbaren Staubsaugers (1), der sich zwischen der ersten Wand (12.3) und der zweiten Wand (12.4) erstreckt, mindestens teilweise zu begrenzen,
**dadurch gekennzeichnet, dass**
der Elektromotor (7.1) eine Ausgangswelle (7.3) umfasst, die eine Drehachse (X) aufweist, wobei die Ausgangswelle (7.3) mit dem Lüfter (7.2) gekoppelt ist, und wobei die erste Wand (12.3) und die zweite Wand (12.4) eine teilweise ringförmige Form um die Drehachse (X) herum aufweisen, wobei die erste Wand (12.3) und die zweite Wand (12.4) einen Innenraum (15) mit teilweise ringförmiger Form um die Saugeinheit (7) herum begrenzen,
und dadurch, dass die Abfalltrennungsvorrichtung (8) ein Zyklonabscheider ist, der eine Hauptachse aufweist, die koaxial zur Drehachse (X) der Ausgangswelle (7.3) des Elektromotors (7.1) ist.

2. Tragbarer Staubsauger (1) nach Anspruch 1, wobei die erste Wand (12.3) und die zweite Wand (12.4) aus einstückiger Produktion erhalten werden.

3. Tragbarer Staubsauger (1) nach Anspruch 1 oder 2, wobei der Elektromotor (7.1) eine Ausgangswelle (7.3) umfasst, die eine Drehachse (X) aufweist, wobei die Ausgangswelle (7.3) mit dem Lüfter (7.2) gekoppelt ist, wobei die erste Wand (12.3) und die zweite Wand (12.4) eine ringförmige, zum Beispiel rohrförmige oder kegelförmige, zur Drehachse (X) im Wesentlichen koaxiale Form aufweisen und wobei die erste Wand (12.3) und die zweite Wand (12.4) mindestens teilweise einen Innenraum (15) mit ringförmiger Form, der sich um die Saugeinheit (7) herum erstreckt, begrenzen.

4. Tragbarer Staubsauger (1) nach einem der Ansprüche 1 bis 3, wobei die erste Wand (12.3) und die zweite Wand (12.4) durch mindestens eine Verbindungswand (12.5) verbunden sind, wobei die erste Wand (12.3), die zweite Wand (12.4) und die Verbindungswand (12.5) einstückig hergestellt sind, vorzugsweise aus einem Stück, das durch Kunststoffinjektion erhalten wird.

5. Tragbarer Staubsauger (1) nach Anspruch 4, wobei sich die Verbindungswand (12.5) in Bezug auf die Drehachse des Elektromotors radial zwischen der ersten Wand (12.3) und der zweiten Wand (12.4) erstreckt.

6. Tragbarer Staubsauger (1) nach Anspruch 4, wobei die Verbindungswand (12.5) eine Form einer ringförmigen Scheibe aufweist.

7. Tragbarer Staubsauger (1) nach einem der Ansprüche 1 bis 3, wobei die erste Wand (12.3) und die zweite Wand (12.4) durch Verbindungsarme verbunden sind, die erste Wand (12.3), die zweite Wand (12.4) und die Verbindungsarme einstückig hergestellt sind, vorzugsweise aus einem Stück, das durch Kunststoffinjektion erhalten wird.

8. Tragbarer Staubsauger (1) nach einem der Ansprüche 1 bis 7, wobei der Saugeinheitskasten (12) eine Zugangsöffnung (12.6) für den Zugang zum Innenraum (15) umfasst, wobei die Verbindungswand (12.5) vorzugsweise auf einer Seite des Saugeinheitskastens (12) gebildet ist, die der Zugangsöffnung (12.6) gegenüberliegt.

9. Tragbarer Staubsauger (1) nach einem der Ansprüche 1 bis 8, wobei der Innenraum (15) eine Kammer oder eine Leitung bildet, die auf dem lufttechnischen Kreis (6) gelegen ist und die von einem von der Saugeinheit (7) erzeugten Luftstrom durchströmt wird, wenn der tragbare Staubsauger (1) in Betrieb ist.

10. Tragbarer Staubsauger (1) nach einem der Ansprüche 1 bis 9, wobei der Innenraum (15) eine Filterkammer bildet, in der ein Filter (14) platziert ist, wobei die Filterkammer und der Filter (14) auf dem lufttechnischen Kreis (6) angeordnet sind und von einem von der Saugeinheit (7) erzeugten Luftstrom durchströmt werden, wenn der tragbare Staubsauger (1) in Betrieb ist.

11. Tragbarer Staubsauger (1) nach dem vorstehenden Anspruch, wobei die Filterkammer und der Filter (14) auf dem lufttechnischen Kreis (6) stromabwärts der Saugeinheit (7) angeordnet sind.

12. Tragbarer Staubsauger (1) nach den Ansprüchen 4, 8 und einem der Ansprüche 10 oder 11, wobei die Filterkammer mindestens teilweise von der ersten Wand (12.3), der zweiten Wand (12.4) und der Verbindungswand (12.5) begrenzt wird, wobei die Zugangsöffnung (12.6) das Einsetzen oder die Entnahme des Filters (14) ermöglicht.

13. Tragbarer Staubsauger (1) nach einem der Ansprüche 10 bis 12, wobei die Filterkammer und der Filter (14) eine ringförmige Form aufweisen, die sich um die Saugeinheit (7) herum erstreckt.

14. Tragbarer Staubsauger (1) nach Anspruch, 12 wobei die Filterkammer mindestens einen Lufteingang (12.7) umfasst, der in der Verbindungswand gebildet ist, wobei der Lufteingang der Filterkammer lufttechnisch mit einem Luftausgang der Saugeinheit (7) kommuniziert und die Filterkammer mindestens einen Luftausgang umfasst, der an der zweiten Wand (12.4) gebildet ist.

15. Tragbarer Staubsauger (1) nach einem der Ansprüche 1 bis 14, wobei mindestens ein Abschnitt der zweiten Wand (12.4) mindestens eine Wand (2.1,2.2) des Staubsaugergehäuses (2) bildet.

16. Tragbarer Staubsauger (1) nach den Ansprüchen 14 und 15, wobei der mindestens eine Luftausgang der Filterkammer die mindestens eine Abzugsöffnung (5) ist.

## Claims

1. Portable vacuum cleaner (1) comprising
a vacuum cleaner casing (2),
a handle (3) connected to the vacuum cleaner casing (2),
a suction inlet (4) through which air can be suctioned by the portable vacuum cleaner (1), at least one exhaust orifice (5) through which clean air can exit from the portable vacuum cleaner (1),
an aeraulic circuit (6) which extends between the suction inlet (4) and the exhaust orifice (5), a suction unit (7) disposed on the aeraulic circuit, the suction unit (7) comprising an electric motor (7.1) and a ventilator (7.2) coupled to the electric motor (7.1) to generate an airflow in the aeraulic circuit (6) from the suction inlet (4) to the exhaust orifice (5),
a waste separation device (8) disposed on the aeraulic circuit (6) upstream from the suction unit (7) and which is passed through by an airflow generated by the suction unit (7) when the portable vacuum cleaner (1) is in operation, a removable bowl (9) intended to receive waste separated by the waste separation device (8) and which is removably attached to the vacuum cleaner casing,
a suction unit casing (12) comprising a first wall (12.3) which covers, at least partially, the suction unit (7), wherein
the suction unit casing (12) comprises a second wall (12.4) which covers, at least partially, the first wall (12.3), and
in that the second wall (12.4) is formed at a distance from the first wall (12.3) to delimit, at least partially, an internal space (15) of the portable vacuum cleaner (1) which extends between the first wall (12.3) and the second wall (12.4),
**characterised in that**
the electric motor (7.1) comprises an outlet shaft (7.3) having an axis of rotation (X), the outlet shaft (7.3) being coupled to the ventilator (7.2), and wherein the first wall (12.3) and the second wall (12.4) are of partially annular shapes about the axis of rotation (X), the first wall (12.3) and the second wall (12.4) delimiting an internal space (15) of partially annular shape around the suction unit (7),
and **in that** the waste separation device (8) is a cyclonic separator having a main axis which is coaxial with the axis of rotation (X) of the outlet shaft (7.3) of the electric motor (7.1).

2. Portable vacuum cleaner (1) according to claim 1, wherein the first wall (12.3) and the second wall (12.4) are obtained from manufacturing in one single part.

3. Portable vacuum cleaner (1) according to claim 1 or 2, wherein the electric motor (7.1) comprises an outlet shaft (7.3) having an axis of rotation (X), the outlet shaft (7.3) being coupled to the ventilator (7.2), wherein the first wall (12.3) and the second wall (12.4) are of annular shapes, for example tubular or truncated, substantially coaxial to the axis of rotation (X), and wherein the first wall (12.3) and the second wall (12.4) delimit, at least partially, an internal space (15) of annular shape which extends around the suction unit (7).

4. Portable vacuum cleaner (1) according to any one of claims 1 to 3, the first wall (12.3) and the second wall (12.4) are connected by at least one connecting wall (12.5), the first wall (12.3), the second wall (12.4) and the connecting wall (12.5) are made of one single part, preferably of one single part obtained by plastic injection.

5. Portable vacuum cleaner (1) according to claim 4, wherein the connecting wall (12.5) extends radially, with respect to the axis of rotation of the electric motor, between the first wall (12.3) and the second wall (12.4).

6. Portable vacuum cleaner (1) according to claim 4, wherein the connecting wall (12.5) has an annular disc shape.

7. Portable vacuum cleaner (1) according to any one of claims 1 to 3, wherein the first wall (12.3) and the second wall (12.4) are connected by connecting arms, the first wall (12.3), the second wall (12.4) and the connecting arms are made of one single part, preferably of one single part obtained by plastic injection.

8. Portable vacuum cleaner (1) according to any one of claims 1 to 7, wherein the suction unit casing (12) comprises an access opening (12.6) to access the internal space (15), the connecting wall (12.5) being preferably formed on one side of the suction unit casing (12) which is opposite the access opening (12.6).

9. Portable vacuum cleaner (1) according to any one of claims 1 to 8, wherein the internal space (15) forms a chamber or a conduit located on the aeraulic circuit (6) and which is passed through by an airflow generated by the suction unit (7) when the portable vacuum cleaner (1) is in operation.

10. Portable vacuum cleaner (1) according to any one of claims 1 to 9, wherein the internal space (15) forms a filtration chamber, wherein a filter (14) is placed, the filtration chamber and the filter (14) being disposed on the aeraulic circuit (6) and being passed through by an airflow generated by the suction unit (7) when the portable vacuum cleaner (1) is in operation.

11. Portable vacuum cleaner (1) according to the preceding claim, wherein the filtration chamber and the filter (14) are disposed on the aeraulic circuit (6) downstream from the suction unit (7).

12. Portable vacuum cleaner (1) according to claims 4, 8 and one of claims 10 or 11, wherein the filtration chamber is delimited at least partially by the first wall (12.3), the second wall (12.4) and the connecting wall (12.5), the access opening (12.6) enabling the implementation or the removal of the filter (14).

13. Portable vacuum cleaner (1) according to any one of claims 10 to 12, wherein the filtration chamber and the filter (14) have an annular shape which extends around the suction unit (7).

14. Portable vacuum cleaner (1) according to claim 12, wherein the filtration chamber comprises at least one air inlet (12.7) formed in the connecting wall, the air inlet of the filtration chamber being in aeraulic communication with an air outlet of the suction unit (7), and the filtration chamber comprises at least one air outlet which is formed on the second wall (12.4).

15. Portable vacuum cleaner (1) according to any one of claims 1 to 14, wherein at least one portion of the second wall (12.4) forms at least one wall (2.1, 2.2) of the vacuum cleaner casing (2).

16. Portable vacuum cleaner (1) according to claims 14 and 15, wherein said at least one air outlet of the filtration chamber is said at least one exhaust orifice (5).
